# EUROPÄISCHE PATENTSCHRIFT

(11) **EP 0 213 589 B1**
(45) Veröffentlichungstag und Bekanntmachung des Hinweises auf die Patenterteilung: **24.04.1991**
(21) Anmeldenummer: 86111788.5
(22) Anmeldetag: 26.08.1986
(51) Int. Cl.: G21G 4/00, G21G 4/08

(54) **Technetium-99m-Generator, seine Herstellung und Verwendung**
Generator of technecium-99m, its preparation and use
Générateur de technétium 99m, préparation et utilisation

(30) Priorität: 03.09.1985 DE 3531355
(43) Veröffentlichungstag der Anmeldung: 11.03.1987
(73) Patentinhaber: HOECHST AKTIENGESELLSCHAFT, 65926 Frankfurt am Main (DE)
(72) Erfinder: Kuhlmann, Ludwig, Dr., D-6238 Hofheim am Taunus (DE); Pütter, Dietrich, D-6230 Frankfurt am Main 80 (DE)

(56) Entgegenhaltungen:
- EP-A- 0 014 957
- DE-A- 1 929 067
- DE-U- 8 533 473
- FR-A- 2 080 451
- FR-A- 2 304 578

## Beschreibung

Die Erfindung betrifft einen verbesserten Technetium-99m-Generator auf Basis von trägeradsorbiertem Molybdän-99, Verfahren zur Herstellung solcher Generatoren und ihre Verwendung zu Gewinnung von Eluaten, die Technetium-99m in Form von Pertechnetat enthalten.

Technetium-99m ist das am häufigsten benutzte radioaktive Nuklid in der nuklearmedizinischen Diagnostik. Dies beruht auf seinen für diese Anwendung optimalen kernphysikalischen Eigenschften (kurze Halbwertszeit von 6,0 Stunden, keine Korpuskularstrahlung, günstige γ-Energie von 140 keV). Es kann aus einem Molybdän-99/Technetium-99m-Generator leicht und einfach gewonnen werden.

Bei dem zur Zeit verbreitetsten Generatortyp wird das Molybdän-99, aus dem das Isotop Technetium-99m durch Kernzerfall ständig gebildet wird, als Molybdän-99-molybdat an eine Aluminiumoxidsäule adsorbiert. Das Technetium-99m, das chemisch als Pertechnetat vorliegt, wird durch Waschen mit isotonischer Kochsalzlösung vom Molydbän-99 abgetrennt. Als Molybdän-99 wird heute fast ausschließlich das sogenannte Spaltmolybdän-99 verwendet. Es wird aus der beim Kernzerfall von Uran-235 anfallenden Spaltproduktmischung isoliert und besitzt eine sehr hohe spezifische Aktivität. Durch wird es möglich, hohe Aktivitäten an Technetium-99m in kleinen Volumina Kochsalzlösung aus einem Generator zu erhalten.

Die Einführung des Spaltmolybdäns erlaubte es, in den Generatoren nur noch geringe Mengen (1-2 g) Aluminiumoxid einzusetzen, wodurch die zur Elution des Technetium-99m notwendige minimale Menge Kochsalzlösung auf wenige Milliliter (ca. 5 ml) begrenzt werden konnte.

Die an einen gebrauchsfertigen Generator zu stellenden Mindestanforderungen sind in der DIN 6854 (Januar 1985) zusammengefaßt. Danach sollte die eluierbare Aktivität an Tc-99m bei einer Elution in 24 Stunden-Intervallen 70 % nicht unterschreiten. Die Qualität des Eluates unterliegt dabei bestimmten Anforderungen. Es ist natürlich wünschenswert, diese Grenzwerte so weit wie möglich zu unterschreiten. Dies gilt besonders für Molybdän-99, das in hohen Aktivitäten im Generator enthalten ist und im Eluat auf Grund der langen Halbwertszeit von 66,0 h zu einer unnötigen Strahlenbelastung bei der Anwendung am Menschen führen würde.

Es ist bekannt, daß Mo-99/Tc-99m-Generatoren mit Spaltmolybdän, insbesondere bei höheren Mo-99-Aktivitäten, zu Ausbeuteverlusten oder manchmal sogar zu Ausbeutezusammenbrüchen neigen (EP-B 0 014 957). Dieser Effekt wird durch organische Verunreinigungen im Elutionsmittel, die z.B. aus Kunststoffelutionsmittelbehältern in die Kochsalzlösung gelangen können, noch verstärkt.

Um diese Ausbeuteverluste zu vermeiden, werden Ausbeutestabilisatoren eingesetzt. Es ist bekannt, daß Kupfer(II)-Ionen diese stabilisierende Wirkung haben.

Hierbei tritt jedoch die Schwierigkeit auf, daß die geringen Mengen an Aluminiumoxid nicht ausreichen, den Durchtritt des Kupfers in das Eluat auf Dauer zu verhindern.

In der deutschen Offenlegungsschrift 1 929 067 wird beschrieben, dem Elutionsmittel Kupfer(II)-acetat zuzusetzen. Als minimale Menge werden 0,001 Volumenprozent gefordert, worunter wohl im Falle von Kupfer(II)-acetat 10 µg/ml = 3,5 µg Cu(II)/ml zu verstehen sind. Für moderne Generatoren, die im Gegensatz zu denen, die am Prioritätstag der genannten deutschen Offenlegungsschrift üblich waren, nur eine geringe Menge an Aluminiumoxid enthalten, reicht diese - selbst bei Einsatz der genannten minimalen Kupfer(II)-Konzentrationen - nicht aus, den erwähnten Durchtritt des Kupfers in das Eluat zu verhindern. Darüber hinaus hat sich gezeigt, daß 3,5 µg Cu(II)/ml Elutionsmittel nicht immer eine stabil hohe Ausbeute gewährleisten können.

Zur Verhinderung des Durchtritts von Kupferionen in das Eluat wurde in der EP-B -0 014 957 ein Verfahren beschrieben, das die Fixierung von größeren Mengen Kupfer(II) auf dem Aluminiumoxid erlaubt. Diese Methode erfordert jedoch einen zusätzlichen Verfahrenschritt bei der Herstellung der Generatoren und ist somit aufwendig.

Es wurde nun gefunden, daß mit Aminogruppen modifizierte Kieselgele und gegebenenfalls Magnesiumsilikate vorteilhafte Trägermaterialien für Technetium-99m-Generatoren darstellen, die Kupfer(II)-ionen fest zu binden vermögen. Die Erfindung betrifft somit Technetium-99m-Generatoren auf Basis von trägeradsorbiertem Molybdän-99, die durch einen Gehalt an einem aminogruppenmodifizierten Kieselgel und gegebenenfalls Magnesiumsilikaten gekennzeichnet sind.

Es wurde weiterhin gefunden, daß das aminogruppenmodifizierte Kieselgel in der Lage ist, radioaktives Molybdän-99 zu adsorbieren. Damit können die Mo-99-Gehalte im Eluat auf weniger als 1 µCi Mo-99/Ci Tc-99m gesenkt werden. Eine Ausgestaltung der Erfindung betrifft somit einen Technetium-99m-Generator, dessen Trägermaterial aus aminogruppenmodifiziertem Kieselgel besteht. Bevorzugte Ausgestaltungen dieser Erfindung enthalten jedoch zusätzlich Aluminiumoxid und gegebenenfalls Magnesiumsilikate.

Erfindungsgemäße Generatoren mit einem Gehalt an Magnesiumsilikat enthalten neben dem erfindungsgemäßen aminogruppenmodifizierten Kieselgel zweckmäßig zusätzlich Aluminiumoxid zur Adsorption des Mo-99. Für solche Generatoren, die mehr als ein Trägermaterial enthalten, ist es grundsätzlich möglich, die Trägermaterialien zu mischen und mit der Mischung die üblichen Apparaturen zu füllen. Da jedoch die unterschiedlichen Materialien im allgemeinen eine unterschiedliche Korngröße aufweisen, muß durch besondere Vorkehrungen, beispielweise gemeinsames Vermahlen, darauf geachtet werden, daß in der Füllung keine "Kanäle" offenbleiben. Es ist deshalb im allgemeinen zweckmäßiger, die unterschiedlichen Materialien schichtweise in die Generatoren einzufüllen. "Schichtweise" kann hierbei bedeuten, daß die unterschiedlichen Materialien in mehreren, abwechselnd aufeinander folgenden Schichten eingebracht werden, zweckmäßig ist jedoch, jedes Material in Form einer einzigen Schicht einzubringen.

Vorzugsweise wird das aminogruppenmodifizierte Kieselgel als unterste Schicht in die Generatorsäule eingebracht. Darüber wird dann eine Schicht aus Aluminiumoxid aufgetragen.

Es kann auch von der in der EP-B 0 014 957 beschriebenen Erfindung Gebrauch gemacht werden, indem man einen Generator herstellt, bei dem in der obersten Schicht das Kupfer(II)-beladene Aluminiumoxid eingebracht ist, darunter eine Schicht von Aluminiumoxid und hierunter eine Schicht des erfindungsgemäßen Trägermaterials folgt.

In den Figuren 1 und 2 sind schematisch und nicht notwendigerweise maßstabsgerecht zwei Ausgestaltungen der Erfindung dargestellt:
In Figur 1 bedeutet (1) die Säule, in welche das Trägermaterial eingefüllt wird, wobei durch den Pfeil die Elutionsrichtung (von oben nach unten) angedeutet ist. (2) und (3) bedeuten die Schichten unterschiedlicher Trägermaterialien, in einer bevorzugten Ausgestaltung also Aluminiumoxid als Schicht (2) und aminogruppenmodifiziertes Kieselgel als Schicht (3).

Die Figur 2 bezeichnet eine entsprechende Anordnung mit drei Schichten, wobei drei unterschiedliche Materialien (2), (3) und (4) Verwendung finden. In einer bevorzugten Ausgestaltung dieses Aspektes der Erfindung bedeutet (4) eine Schicht aus Kupfer(II)-beladenem Aluminiumoxid, (2) Aluminiumoxid und (3) aminogruppenmodifiziertes Kieselgel und gegebenenfalls Magnesiumsilikate.

Die technische Ausgestaltung von Nuklidgeneratoren ist bekannt und beispielsweise in der deutschen Auslegeschrift 1 614 486 (bzw. der entsprechenden US-PS 3 369 121) oder der GB-PS 1 186 587 beschrieben. Es kann deshalb hier auf Details verzichtet werden.

Die Menge des Trägermaterials richtet sich nach der Dimensionierung des Generators und der Beladung; sie ist durch einfache Vorversuche leicht zu ermitteln.

Aminogruppenmodifizierte Kieselgele sind als Trägermaterialien für chromatographische Prozesse üblich. Eine bevorzugte Form enthält die Aminogruppen in Form von 1,3-Propylamingruppen. Es sind jedoch auch andere Trägermaterialien, beispielsweise solche mit sekundären oder tertiären Aminogruppen, wie sie als Adsorbentien für saure Verbindungen dienen, möglich.

Als Magnesiumsilikat eignen sich natürlich vorkommende Produkte wie Forsterit, Enstatit, Serpentin, Serpentinasbest, Talk, Antigorit oder Meerschaum sowie entsprechende synthetische Produkte, die Magnesiumortho-, -di-oder -polysilikate, letztere mit Ketten-, Band- oder Schicht- (Blatt-)-Struktur enthalten. Solche Materialien werden beispielsweise für chromatographische Verfahren eingesetzt.

In den folgenden Beispielen wird die Erfindung näher erläutert.

Für die Herstellung von Generatorsäulen wurden folgende Trägermaterialien verwendet: Aluminiumoxid S, sauer, superaktiv; Fa. Riedel de Haen; ^{(R)}LiChroprep NH₂ für die Flüssigkeitschromatographie, Fa. Merck, im folgenden "Kieselgel". Als Elutionsmittel wurde physiologische Kochsalzlösung verwendet, die unterschiedliche Mengen an Kupfer(II)-chlorid, Dihydrat enthielt. Die Kupfer(II)-Bestimmung erfolgte kolorimetrisch, wobei die untere Nachweisgrenze 0,1 ppm betrug.

### Beispiel 1

Durch Elution unter gleichen Bedingungen wurde festgestellt, in welchem Maße die Trägermaterialien befähigt sind. Kupfer(II)-Ionen festzuhalten. Die Eluate Nr. 1-8 waren in allen Fällen kupferfrei. Wie die folgende Tabelle 1 zeigt, kann das Kieselgel Kupfer(II) sehr viel besser abfangen als das Aluminiumoxid.

### Beispiel 2

In eine Glassäule werden 105 mg Kieselgel gepackt und darüber 1,0 g Aluminiumoxid geschichtet. Die Säule wird mit Mo-99 beladen und arbeitstäglich mit physiologischer Kochsalzlösung eluiert, die 20 µg CuCl₂ 2R₂0 pro ml enthält. Vor Zugabe des Kupfer(II)-chlorids wurde die Kochsalzlösung zusammen mit der üblicherweise zur Verpackung dienenden PVC-Folie im Autoklav sterilisiert. Es ist bekannt, daß dabei organische Verunreinigungen in das Elutionsmittel gelangen, die zu starken Ausbeuteverminderungen führen können.

Zum Vergleich wurde eine Glassäule mit 1,2 g Aluminiumoxid und eine weitere mit 105 mg Kieselgel und 1,0 g Aluminiumoxid gefüllt. Diese Vergleichsgeneratoren eluierte man mit kupferfreiem, mit organischen Verunreinigungen belastetem Elutionsmittel.

In den Eluaten wird der Gehalt an Technetium-99m, Molybdän-99 und soweit das Elutionsmittel Kupfer(II) enthält, der Anteil an Kupfer(II) gemessen. In der Tabelle 2 sind die Ergebnisse zusammengefaßt. Die Ausbeute an Tc-99m ist in %, bezogen auf die Mo-99-Aktivität, der Molybdän-99-Gehalt in ppm, bezogen auf die Tc-99m-Aktivität und der Kupfer(II)-Gehalt in ppm angegeben.

### Die Tabelle 2 zeigt:

1. Durch Einsatz von Kieselgel wird der Mo-99-Gehalt im Eluat unter 1 ppm gesenkt.
2. Durch Einsatz von Kieselgel kann dem Elutionsmittel Kupfer(II) zugesetzt werden, wodurch die Ausbeute an Tc-99m gleichmäßig hoch bleibt, ohne daß Kupfer(II) in nennenswerten Mengen im Eluat nachgewiesen werden kann.
3. Durch Einsatz von Kieselgel kann der Kupfer(II)-Gehalt im Elutionsmittel über den minimalen Anteil von 20 ppm hinaus gesteigert werden.

### Beispiel 3

Es wurden Generatorsäulen nach dem Verfahren der EP-B 0 014 957 hergestellt. Einige enthielten jedoch als unterste Schicht zusätzlich Kieselgel. Diese wurden mit Mo-99 beladen und arbeitstäglich mit physiologischer Kochsalzlösung eluiert. Die Tabelle 3 zeit die Ergebnisse.

Die Tabelle 3 belegt die Herabsetzung des Mo-99-Gehaltes im Eluat auch bei Anwendung der Ausgestaltung nach EP-B 0 014 957. In keinem Eluat konnte Cu(II) festgestellt werden.

## Patentansprüche

1. Technetium-99m-Generator auf Basis von trägeradsorbiertem Molybdän-99, der mit Kupfer(II) enthaltenden Lösungen eluiert wird, gekennzeichnet durch einen Gehalt an einem aminogruppenmodifizierten Kieselgel.

2. Generator nach Anspruch 1, dadurch gekennzeichent, daß in einer Elutionssäule (1) der das Molybdän-99 enthaltende Träger als obere Schicht (2) und das aminogruppenmodifizierte Kieselgel als untere Schicht (3) angeordnet ist.

3. Generator nach Anspruch 1 oder 2, durch gekennzeichnet, daß er zusätzlich ein Magnesiumsilikat enthält.

4. Generator nach Anspruch 1, 2 oder 3, dadurch gekennzeichnet, daß in einer Elutionssäule (1) als obere Schicht (4) Kupfer(II)-beladenes Aluminiumoxid, als mittlere Schicht (2) Aluminiumoxid und als untere Schicht (3) aminogruppenmodifiziertes Kieselgel angeordnet ist.

5. Verfahren zur Herstellung eines Generators nach Anspruch 1 bis 4, dadurch gekennzeichnet, daß man als Trägermaterial ein aminogruppenmodifiziertes Kieselgel einsetzt.

6. Verwendung eines Generators nach Anspruch 1 bis 4 zur Gewinnung eines Technetium-99m enthaltenden Eluats.

## Claims

1. A technetium-99m generator which is based on molybdenum-99 adsorbed on a carrier and is eluted with solutions containing copper(II), which contains a silica gel modified with amino groups.

2. A generator as claimed in claim 1, wherein, in an elution column (1), the carrier containing the molybdenum-99 is arranged as the upper layer (2) and the silica gel modified with amino groups is arranged as the lower layers (3).

3. A generator as claimed in claim 1 or 2, which additionally contains a magnesium silicate.

4. A generator as claimed in claim 1, 2 or 3 wherein, in an elution column (1), aluminum oxide charged with copper(II) is arranged as the upper layer (4), aluminum oxide is arranged as the middle layer (2) and silica gel modified with amino groups is arranged as the lower layer (3).

5. A process for the preparation of a generator as claimed in any one of claims 1 to 4, which comprises using a silica gel modified with amino groups as carrier.

6. The use of a generator as claimed in any one of claims 1 to 4 for obtaining an eluate containing technetium-99m.

## Revendications

1. Générateur de technétium 99m à base de molybdène 99 adsorbé sur un support, qui est élué avec des solutions contennant du cuivre (II), caractérisé en ce qu'il renferme une certaine proportion de gel de silice modifié bar des groupes amino.

2. Générateur selon la revendication 1, caractérisé en ce que, dans une colonne à élution (1), le support renfermant le molybdéne 99 est disposé en une couche supérieure (2) et le gel de silice modifié par des groupes amino en une couche inférieure (3).

3. Générateur selon la revendication 1 ou 2, caractérisé en ce qu'il renferme en plus un silicate de magnésium.

4. Générateur selon l'une des revendications 1, 2 ou 3, caractérisé en ce que, dans une colonne à élution (1), l'oxyde d'aluminium chargé en cuivre (II) est disposé en une couche supérieure (4), l'oxyde d'aluminium est disposé en une couche moyenne (2) et le gel de silice modifié par des groupes amino est disposé en une couche inférieure (3).

5. Procédé de fabrication d'un générateur selon l'une des revendications 1 à 4, caractérisé en ce que l'on utilise, comme matériau support, un gel de silice modifié par des groupes amino.

6. Emploi d'un générateur selon l'une des revendications 1 à 4 , pour l'obtention d'un éluat renfermant du technétium 99m.
